# EUROPÄISCHE PATENTSCHRIFT

(11) **EP 1 035 251 B1**
(45) Veröffentlichungstag und Bekanntmachung des Hinweises auf die Patenterteilung: **09.01.2002**
(21) Anmeldenummer: 99104963.6
(22) Anmeldetag: 12.03.1999
(51) Int. Cl.: D21F 1/00

(54) **Entwässerungsband für Papiermaschinen**
Dewatering band for paper machines
Bande de séchage pour machines à papier

(43) Veröffentlichungstag der Anmeldung: 13.09.2000
(73) Patentinhaber: Thomas Josef Heimbach Gesellschaft mit beschränkter Haftung & Co., D-52353 Düren (DE)
(72) Erfinder: Dr. Best, Walter, 52351 Düren (DE)
(74) Vertreter: Paul, Dieter-Alfred, Dipl.-Ing.

(56) Entgegenhaltungen:
- WO-A-91/02642
- DE-A- 3 735 709

## Beschreibung

Die Erfindung betrifft ein Entwässerungsband, insbesondere als Trockensieb für Papiermaschinen, welche aus einer Vielzahl von plättchenförmigen Flachkörpern zusammengesetzt ist, die zur Einstellung der Durchlässigkeit Durchgangsöffnungen aufweisen und/oder zwischen sich Lücken freilassen, wobei die Flachkörper über biegsame Verbindungsstränge, die die Flachkörper durchdringen, untereinander derart gekuppelt sind, daß die im Betrieb auf das Entwässerungsband wirkenden Längskräfte auf sie einwirken.

Ein solches Entwässerungsband ist der DE 37 35 709 A1 zu entnehmen. Bei diesem Entwässerungsband sind eine Vielzahl von Flachkörpern vorgesehen, welche als längliche, sich in Querrichtung erstreckende Flachleisten ausgebildet sind, die in Längsrichtung des Entwässerungsbands hintereinander angeordnet und durch quer verlaufende Steckdrähte miteinander gekuppelt sind. Hierzu greifen die Flachkörper wechselweise ineinander, so daß fluchtende Durchgangskanäle entstehen, in die die Steckdrähte eingeschoben werden können.

Ein solches Entwässerungsband hat erhebliche Vorteile. Die plättchenförmigen Flachkörper können auf einfache und schnelle Weise im Spritzguß oder mittels Extrudierverfahren hergestellt werden. Durch ihre Kombination lassen sich Entwässerungsbänder in nahezu beliebiger Länge und Breite anfertigen. Die Durchlässigkeit in Dickenrichtung kann mit Hilfe definierter Durchgangsöffnungen in den Flachkörpern selbst und/oder durch Vorsehen von Lücken zwischen den Flachkörpern präzise und reproduzierbar an die jeweiligen Anforderungen angepaßt werden. Trotz dieser Durchgangsöffnungen und/oder Lücken findet die Papierbahn eine großflächige Abstützung, so daß praktisch keine Markierungen der Papierbahn entstehen. Auch bezüglich der Dicke der Flachkörper besteht große Freiheit, d. h. sie kann den jeweiligen maschinellen Anforderungen angepaßt werden. Entsprechende Freiheit besteht bei der Wahl des Materials für die Flachkörper. Hierfür kommen Kunststoffe, wie Thermoplaste, Duroplaste und Gießharze, in Frage. Die Flachkörper können jedoch auch aus Elastomeren oder sogar Metallen hergestellt werden. Dabei ist auch denkbar, daß nicht alle Flachkörper eines Entwässerungsbands aus demselben Material hergestellt werden, so daß verschiedene Materialien im Wechsel vorgesehen werden können.

Bei der Entwicklung dieser Art von Entwässerungsbändern hat sich herausgestellt, daß eine für alle Einsatzzwecke ausreichende Zugfestigkeit nicht erreicht werden konnte, insbesondere wenn die Flachkörper aus Kunststoff hergestellt werden. Selbst Verstärkungen der spritzgegossenen Flachkörper durch Glasfasern o. dgl. halfen wenig.

Der Erfindung liegt somit die Aufgabe zugrunde, ein Entwässerungsband der eingangs genannten Art so auszubilden, daß es für die Aufnahme hoher Zugkräfte in Längsrichtung des Entwässerungsbands geeignet ist.

Diese Aufgabe wird erfindungsgemäß dadurch gelöst, daß die Verbindungsstränge sich in Längsrichtung der Papiermaschinenbespannung erstrecken und mit ihren Enden in Endstücken verankert sind, welche miteinander kuppelbar sind. Grundgedanke der Erfindung ist es folglich, die auf das Entwässerungsband im Betrieb einsetzenden Längskräfte durch sich in Längsrichtung erstreckende Verbindungsstränge aufzunehmen. Es hat sich gezeigt, daß hierdurch wesentlich höhere Längskräfte als bei dem Entwässerungsband nach dem Stand der Technik aufgenommen werden können, wobei durch entsprechende Wahl der Art, des Querschnitts und des Materials der Verbindungsstränge eine Anpassung an die jeweiligen Erfordernisse möglich ist.

Die Verbindungsstränge können beispielsweise als Monofilamente, monofile Zwirne, ungedrehte Bündel von Monofilen, flachen oder ovalen Bändchen o. dgl. ausgebildet sein, wobei diese Art Verbindungsstränge auch geflochten, gewebt oder gewirkt sein können. Sie können auch beschichtet sein. Als Materialien kommen insbesondere PET, PPS, PEK, PEEK, Polysulfon, PEN, thermoplastisches aromatisches PA und auch Stahl in Frage. Grundsätzlich sollten die Verbindungsstränge thermisch und chemisch mindestens so belastbar sein wie die Flachkörper selbst.

Die Verankerung der Verbindungsstränge in den Endstücken kann auf verschiedene Weise geschehen, beispielsweise durch Verschweißen, Verkleben, Verpressen oder auch durch Umschlingung. Die Endstücke können als Einzelstücke ausgebildet sein, in die nur ein Verbindungsstrang oder wenige davon verankert sind. Sie können aber auch als Endleisten ausgebildet sein, in die eine Vielzahl von Verbindungssträngen verankert sind, wobei die Endleisten sich auch über die gesamte Breite des Entwässerungsbands erstrecken können. Über die Endstücke kann das Entwässerungsband auf einfache Weise geschlossen werden. In diesem Zustand bilden jeweils zwei Endstücke eine Naht.

Grundsätzlich besteht die Möglichkeit, ein Entwässerungsband aus einer Mehrzahl von Teilstücken zusammenzusetzen, wobei jedes Teilstück stirnseitig Endstücke aufweist, die mit Endstücken des nachfolgenden Teilstücks gekuppelt werden. Im allgemeinen wird man jedoch die Verbindungsstränge sich über die gesamte Länge des Entwässerungsbands erstrecken lassen, so daß nur eine Naht entsteht.

In weiterer Ausgestaltung der Erfindung ist vorgesehen, daß die Flachkörper von zumindest zwei Verbindungssträngen durchsetzt sind, damit sie einwandfrei in der Bandebene geführt sind und nicht kippen können. Vorzugsweise sollten die Flachkörper zueinander versetzte Querreihen bilden, wobei Verbindungsstränge derart verlaufen, daß sie zueinander versetzte Flachkörper benachbarter Querreihen durchsetzen. Diese Art Vernetzung gibt dem Entwässerungsband insbesondere in Querrichtung Stabilität.

Die Flachkörper können in ihrer geometrischen Umrißgestaltung weitgehend frei ausgebildet sein. Grundsätzlich sollten sie geometrische Formen haben, die sich puzzleartig ergänzen, wobei die Flachkörper untereinander identisch sein können, aber nicht müssen. Hierfür kommen insbesondere Rechtecke, aber auch Vielecke, z. B. regelmäßige Sechsecke oder kreuzförmige Flachkörper in Frage, die gerundete Ecken haben können.

Abweichend von den vorbeschriebenen Geometrien können die Flachkörper auch als Flachstäbe ausgebildet sein, von denen jeweils mehrere in Querrichtung des Entwässerungsbands nebeneinander unter Bildung einer Querreihe angeordnet sind, wobei die Flachstäbe zweier benachbarter Querreihen so angeordnet sind, daß die Lücken der einen Querreihe von Flachstäben der anderen Querreihe überbrückt werden.

Das Material für die Flachkörper sollte wie das der Verbindungsstränge den jeweiligen Anforderungen angepaßt sein. Bei einer Anwendung als Trockensieb kommen insbesondere warmefeste Materialien wie PET, PPS, PEK, PEEK, Polysulfon, PEN, thermoplastisches aromatisches PA sowie Metalle wie Stahl oder Leichtmetall in Frage. Soweit Kunststoffe eingesetzt werden, können die Flachkörper im Spritzgußverfahren hergestellt werden.

Im übrigen können die Flachkörper auch Gestaltungen aufweisen, wie sie schon in der DE-37 35 709 A1 beschrieben sind, d. h. sie können sich auch über die gesamte Breite des Entwässerungsbands erstrecken und/oder als Hohlkörper ausgebildet sein, um Material und damit Gewicht einzusparen. Dabei muß die Hohlkörperausbildung nicht geschlossen sein und kann beispielsweise so gestaltet sein, daß die Hohlräume untereinander in Bandquer- und/oder in Bandlängsrichtung in Verbindung zueinander stehen. In diese Hohlräume können gewünschte Materialien eingelagert werden. Auch können die Flachkörper aus einem steifen Innenträgerteil und einem dieses umgebenden Kunststoffaußenmantel bestehen, also schichtenförmig ausgebildet sein. Dabei können auch für die Außen- und Innenseite des Entwässerungsbands unterschiedliche Materialien vorgesehen sein. Daneben können auch aufkaschierte oder aufgedampfte Folien vorgesehen sein, um beispielsweise Wärmestrahlung zu reflektieren. Desweiteren können Beflockungen oder eine Beschichtung mit Schaumstoff oder Faservlies vorgenommen werden.

Grundsätzlich besteht die Möglichkeit, die Flachkörper lose auf die Verbindungsstränge aufzureihen, wobei die Verbindungsstränge entsprechende Durchgangslöcher in den Flachkörpern durchsetzen. Sie können aber auch mit den Verbindungssträngen verbunden sein, beispielsweise verklebt oder heiß oder kalt verpreßt sein.

Nach einem weiteren Merkmal der Erfindung ist vorgesehen, daß die Flachkörper in Querrichtung des Entwässerungsbands Biegescharniere aufweisen, damit sie sich besser an Umlenkwalzen anpassen können, insbesondere wenn sie relativ großflächig ausgebildet sind. Ein Flachkörper kann auch mehrere solcher Biegescharniere aufweisen. Die Biegescharniere können durch entsprechende Schwächung des Materialquerschnitts gebildet werden.

Ferner ist gemäß der Erfindung vorgesehen, daß die Endstücke ösenartige Durchgangskanäle aufweisen, durch die in fluchtender Stellung ein Kupplungsdraht einsteckbar ist.

Nach der Erfindung ist desweiteren vorgeschlagen, daß die Endstücke durchströmbare Durchgangsöffnungen aufweisen, um die Durchlässigkeit des Entwässerungsbands insbesondere für Dampf im Bereich der Endstücke an die in den übrigen Bereichen anzupassen, wo die Durchlässigkeit aufgrund von Durchgangsöffnungen in den Flachkörpern und/oder mittels Lücken zwischen diesen gesteuert wird.

Die Erfindung sieht schließlich vor, daß Endstücke und/oder Flachkörper aus zwei komplementären Hälften zusammengesetzt sind, die die Verbindungsstränge zwischen sich einschließen. Hierzu sollten die Hälften an den einander zugewandten Seiten Halbkanäle für die Aufnahme der Verbindungsstränge aufweisen. Die Hälften werden auf beiden Seiten der Verbindungsstränge angesetzt und dann miteinander verbunden. Die Verbindung kann mittels Klebstoff oder Heißversiegelung geschehen. Es können jedoch auch Kupplungselemente vorgesehen sein, die ineinandergreifen und dabei verrasten.

In der Zeichnung ist die Erfindung anhand von Ausführungsbeispielen näher veranschaulicht. Es zeigen:
- Figur 1: eine Draufsicht auf den Nahtbereich eines Trockensiebs gemäß der Erfindung;
- Figur 2: eine Draufsicht auf einen Ausschnitt eines weiteren Trockensiebs mit Flachkörpern, die Biegescharniere aufweisen;
- Figur 3: eine Draufsicht auf einen Endbereich eines dritten Trockensiebs gemäß der Erfindung;
- Figur 4: eine Draufsicht auf den Endbereich eines vierten Trockensiebs;
- Figur 5: eine Draufsicht auf den Endbereich eines fünften Trockensiebs;
- Figuren 6 bis 13: verschiedene Beispiele von kreuzförmigen Flachkörpern mit Durchgangsöffnungen und
- Figur 14: einen zweiteiligen Flachkörper.

Das in Figur 1 dargestellte Trockensieb 1 ist aus einer Vielzahl von kreuzförmigen Flachkörpern - beispielhaft mit 2 bezeichnet - zusammengesetzt. Die im Ausschnitt zu sehenden Flachkörper 2 bilden jeweils Querreihen 3, 4 von in Querrichtung nebeneinander angeordneten Flachkörpern 2, wobei die jeweils in Längsrichtung (Pfeil A) nachfolgenden Reihen weggelassen sind. Die nachfolgenden Querreihen sind gegenüber den gezeigten Querreihen 3, 4 um die halbe Breite der Flachkörper 2 versetzt, so daß diese Reihen in die gezeigten Querreihen 3, 4 puzzleartig in der weise einfassen, wie dies in dem Beispiel gemäß Figur 2 zu sehen ist.

Zwischen den Querreihen 3, 4 sind zwei Endleisten 5, 6 vorgesehen, die sich über die gesamte Breite des Trockensiebs 1 erstrecken. Die den Querreihen 3, 4 benachbarten Kanten der Endleisten 5, 6 sind so gezahnt, daß sie an die Formgebung der Flachkörper 2 angepaßt sind, und zwar in der Weise, daß die in Längsrichtung vorspringenden Stege - beispielhaft mit 7 bezeichnet - in Ausnehmungen - beispielhaft mit 8 bezeichnet - in den Endleisten 5, 6 einfassen.

In den Endleisten 5, 6 sind die Enden von 32 Verbindungssträngen - beispielhaft mit 9 bezeichnet - fest verankert, indem sie in entsprechende Löcher eingesetzt und dann verpreßt oder verklebt worden sind. Die Verbindungsstränge 9 bilden jeweils Paare und verlaufen parallel in Längsrichtung (Pfeil A). Die Verbindungsstränge 9 erstrecken sich von Endleiste 5 zu Endleiste 6 über die gesamte Länge des Trockensiebs 1 und durchsetzen dabei in der Bandebene sich erstreckende Durchgangslöcher in den Flachkörpern 2, und zwar pro Flachkörper 2 jeweils 8 Verbindungsstränge 9. Aufgrund der Versetzung der Flachkörper 2 verläuft der Teil der Verbindungsstränge 9, der in den dargestellten Reihen 3, 4 den Mittenbereich der Flachkörper 2 durchsetzt, in den hier nicht sichtbaren Flachkörpern der jeweils darauffolgenden Reihen durch deren Randstege, während umgekehrt die in den dargestellten Reihen 3, 4 durch die Randstege der Flachkörper 2 gehenden Verbindungsstränge 9 die Mittenbereich der Flachkörper 2 der hier nicht sichtbaren, folgenden Flachkörper durchsetzen.

Die Endleisten 5, 6 weisen jeweils Ösenstege - beispielhaft mit 10, 11 bezeichnet - auf, welche in Querrichtung so gegeneinander versetzt sind, daß sie sich in dem gezeigten gekuppelten Zustand zahnartig überlappen. Die Ösenstege 10, 11 weisen in Querrichtung verlaufende Durchgangslöcher auf, die in gekuppeltem Zustand fluchten und von einem Kupplungssteckdraht 12 durchsetzt sind. Über diesen Kupplungssteckdraht 12 sind die Enden des Trockensiebs 1 gekuppelt. Dabei ist die Dicke der Endleisten 5, 6 in allen Bereichen gleich, d. h. auch die Ösenstege 10, 11 haben die gleiche Dicke wie die übrigen Bereiche der Endleisten 5, 6.

Figur 2 zeigt einen Ausschnitt eines anderen Trockensiebs 13. Es unterscheidet sich von dem Trockensieb 1 gemäß Figur 1 lediglich dadurch, daß die hier ebenfalls kreuzförmig ausgebildeten Flachkörper - beispielhaft mit 14 bezeichnet - mittig ein sich in Querrichtung des Trockensiebs 13 erstreckendes Biegegelenk - beispielhaft mit 15 bezeichnet - aufweisen. Dies macht das Trockensieb 13 beim Umschlingen von Walzen anschmiegsamer. Die Biegsamkeit im Bereich des Biegegelenks 15 kann durch entsprechende Verringerung der Dicke des Flachkörpers 14 in diesem Bereich bewirkt werden. Da keine Zugkräfte auf die Flachkörper 14 wirken, vielmehr diese von den Verbindungssträngen - beispielhaft mit 16 bezeichnet - aufgenommen werden, hat diese Schwächung der Flachkörper 14 auf die Zugfestigkeit des Trockensiebs 13 keinen Einfluß.

Das in Figur 3 dargestellte Ausführungsbeispiel eines Trockensiebs 17 hat nicht - wie bei den Ausführungsbeispielen gemäß den Figuren 1 und 2 - kreuzförmige, sondern sechseckige Flachkörper - beispielhaft mit 18 bezeichnet - , wobei diese Flachkörper 18 so angeordnet sind, daß sich jeweils zwei ihrer Kanten quer zur Längsrichtung (Pfeil A) erstrecken. Auch hier sind die Flachkörper 18 puzzleartig angeordnet, so daß sich zwischen ihnen Lücken - beispielhaft mit 19 bezeichnet - ergeben, die überall die gleiche Breite haben. Entsprechend angepaßt ist auch eine Endleiste 20, die mit Ösenstegen - beispielhaft mit 21 bezeichnet - versehen ist. Sie kann deshalb in gleicher Weise wie bei dem Ausführungsbeispiel gemäß Figur 1 mit einer komplementär ausgebildeten Endleiste am anderen Ende des Trockensiebs 17 gekuppelt werden.

In der Endleiste 20 verankert sind die Enden von Verbindungssträngen - beispielhaft mit 22 bezeichnet -, die sich von der hier gezeigten Endleiste 20 bis zu der anderen, nicht dargestellten Endleiste erstrecken. Jeder Flachkörper 18 ist auf 5 dieser Verbindungsstränge 20 aufgepreßt, also fest mit diesen verbunden. Jeweils einer der Verbindungsstränge - beispielhaft mit 23 bezeichnet - durchsetzt den Randbereich auf einer Seite eines Flachkörpers 18 und anschließend den Randbereich auf der anderen Seite eines nachfolgenden, quer versetzt zu dem einen angeordneten Flachkörper 18. Auf diese Weise ist die Zuordnung der Flachkörper 18 in Querrichtung stabilisiert.

An den beiden Rändern des Trockensiebs 17 sind zu deren Begradigung passende, dreiecksförmige Flachkörper - beispielhaft mit 24 bezeichnet - vorgesehen. Auch sie werden durch Verbindungsstränge 23 durchsetzt. Es versteht sich, daß solche randseitigen, Lücken ausfüllenden Flachkörper 24 auch bei den Ausführungsbeispielen gemäß den Figuren 1 und 2 vorgesehen sein können.

Das in Figur 4 dargestellte Ausführungsbeispiel eines Trockensiebs 25 ist ebenfalls aus regelmäßig sechseckigen Flachkörpern - beispielhaft mit 26 bezeichnet - aufgebaut. Die Flachkörper 26 sind allerdings hier gegenüber dem Ausführungsbeispiel gemäß Figur 3 um 30° verdreht angeordnet, so daß jeweils zwei gegenüberliegende Kanten in Längsrichtung (Pfeil A) des Trockensiebs 25 verlaufen. Auch hier sind randseitige Flachkörper - beispielhaft mit 27 bezeichnet - vorgesehen, die für einen geraden Randabschluß sorgen und die dort vorhandenen Lücken passend ausfüllen. Jeweils zu den beiden Rändern des Trockensiebs 25 ist die Dichte der Verbindungsstränge - beispielhaft mit 28 bezeichnet - erhöht, um in diesem Bereich für besonders gute Querstabilität zu sorgen. Dies hat auch zur Folge, daß die trapezförmigen randseitigen Flachkörper 27 jeweils von zwei Verbindungssträngen 28 durchsetzt werden, was sie gegen Kippen um ihre Längsachse sichert. Die Verbindungsstränge 28 sind hier ebenfalls in einer Endleiste 29 verankert, welche an ihrem freien Ende einen geraden Abschluß hat, jedoch in gleicher Weise mit Ösenstegen versehen sein kann wie bei den vorbeschriebenen Ausführungsbeispielen.

In Figur 5 ist ein weiteres Ausführungsbeispiel eines Trockensiebs 30 dargestellt, und zwar dessen einer Endbereich. Das Trockensieb 30 ist aus rechteckigen, stabartigen Flachkörpern - beispielhaft mit 31 bzw. 32 bezeichnet - zusammengesetzt, wobei die Flachkörper 31, 32 Querreihen 33, 34, 35 bilden. Jede Querreihe 33, 34, 35 ist aus langen Flachkörpern - beispielhaft mit 31 bezeichnet - und kurzen Flachkörpern - beispielhaft mit 32 bezeichnet - so zusammengesetzt, daß sich Querreihen 33, 34, 35 gleicher Länge und gerade Seitenkanten des Trockensiebs 30 ergeben. In jeder Querreihe 33, 34, 35 sind die Flachkörper 31, 32 unterschiedlich angeordnet, wobei sich zwischen den Flachkörpern 31, 32 in jeweils einer Querreihe 33, 34, 35 Lücken - beispielhaft mit 36 bezeichnet - ergeben. Die Flachkörper 31, 32 sind dabei so verteilt, daß die Lücken 36 in einer Querreihe 33, 34, 35 zumindest in einer benachbarten Querreihe 33, 34, 35 von einem Flachkörper 31, 32 überbrückt wird. Da die kurzen Flachkörper 32 von vier Verbindungssträngen - beispielhaft mit 37 bezeichnet - und die langen Flachkörper 31 von acht Verbindungssträngen 37 durchsetzt werden, ergibt sich hierdurch eine Art Vernetzung der Flachkörper 31, 32 untereinander und damit eine Querstabilisierung zueinander.

Die Verbindungsstränge 37 sind auch hier wieder in einer Endleiste 38 mit Ösenstegen - beispielhaft mit 39 bezeichnet - verankert. Die Endleiste 38 kann in gleicher Weise wie bei den Ausführungsbeispielen gemäß den Figuren 1 bis 3 mit einer komplementären Endleiste am anderen Ende des Trockensiebs 30 gekuppelt werden.

Die Figuren 6 bis 13 zeigen kreuzförmige Flachkörper gleicher Größe, die sämtlich mit 40 bezeichnet sind. Sie unterscheiden sich dadurch, daß sie unterschiedliche geometrische Formen von Durchgangslöchern - beispielhaft mit 41 bezeichnet - aufweisen.

In Figur 6 weist der Flachkörper 40 kreisförmige Durchgangslöcher 41 gleichen Durchmessers auf. Der Flachkörper 40 gemäß Figur 7 hat runde, dreieckige, trapezförmige, quadratische, parallelogrammartige und achteckige Durchgangslöcher 41. Beim Flachkörper 40 gemäß Figur 8 sind rechteckige Durchgangslöcher 41 in paralleler Anordnung vorgesehen. Bei dem Ausführungsbeispiel gemäß Figur 9 hat der Flachkörper 40 wieder kreisförmige Durchgangslöcher 41, jedoch mit unterschiedlichen Durchmessern. Das Ausführungsbeispiel gemäß Figur 10 weist rechteckige Durchgangslöcher 41 in paralleler Anordnung auf, wobei mittig ein quer dazu verlaufendes rechteckiges Durchgangsloch 41 vorgesehen ist. In Figur 11 hat der Flachkörper 40 fünfeckige Durchgangslöcher 41 und in Figur 12 quadratische Durchgangslöcher 41 in regelmäßiger Verteilung. Das Ausführungsbeispiel gemäß Figur 13 enthält sternförmige Durchgangslöcher 41.

Es versteht sich, daß zur Einstellung der Durchlässigkeit eines Trockensiebs auch jede beliebigen anderen Ausführungsformen und Anordnungen von Durchgangslöchern 41 in Frage kommen, wobei die Flachkörper 40, aus denen ein Trockensieb zusammengesetzt ist, nicht identisch ausgebildet sein müssen, sondern unterschiedliche Arten von Durchgangslöchern 41 aufweisen können, um die Durchlässigkeit des Trockensiebs auch bereichsweise abweichend zu gestalten.

In Figur 14 ist weiterer, kreuzförmiger Flachkörper 42 perspektivisch dargestellt. Er besteht aus zwei komplementären Flachkörperhälften 43, 44, die im Abstand zueinander dargestellt sind und auf den einander zugewandten Seiten Halbkanäle - beispielhaft mit 45 bzw. 46 bezeichnet - aufweisen.

Die untere Flachkörperhälfte 44 weist vier Kupplungsstifte 47, 48, 49, 50 auf, die von der der oberen Flachkörperhälfte 43 zugewandten Seite senkrecht hochstehen. Die obere Flachkörperhälfte 43 weist - was hier nicht zu sehen ist - passende Aufnahmebohrungen auf, wobei die Kupplungsstifte 47, 48, 49, 50 und die Aufnahmebohrungen so gestaltet sind, daß beide miteinander verrasten, wenn die Flachkörperhälften 43, 44 aufeinandergelegt werden.

Zur Montage des Flachkörpers 42 werden die Flachkörperhälften 43, 44 von beiden Seiten an die hier nicht dargestellten Längsdrähte so angelegt, daß sie Aufnahme in die Halbkanäle 45, 46 finden können. Beim Aneinanderdrücken der Flachkörperhälften 43, 44 ergänzen sich die Halbkanäle 45, 46 zu die Längsdrähte aufnehmenden Vollkanälen, wobei die Kupplungsstifte 47, 48, 49, 50 und die Aufnahmebohrungen für einen festen Halt des Flachkörpers 42 an den Längsdrähten aufgrund von Reibschluß sorgen.

## Patentansprüche

1. Entwässerungsband (1, 13, 17, 25, 30), insbesondere als Trockensieb für Papiermaschinen, welche aus einer Vielzahl von plättchenförmigen Flachkörpern (2, 14, 18, 24, 26, 27, 31, 32, 40) zusammengesetzt ist, die zur Einstellung der Durchlässigkeit Durchgangsöffnungen (41) aufweisen und/oder zwischen sich Lücken (19, 36) freilassen, wobei die Flachkörper (2, 14, 18, 24, 26, 27, 31, 32, 40) über biegsame Verbindungsstränge (9, 16, 22, 23, 28, 37), die die Flachkörper (2, 14, 18, 24, 26, 27, 31, 32, 40) durchdringen, untereinander derart gekuppelt sind, daß die im Betrieb auf das Entwässerungsband (1, 13, 17, 25, 30) wirkenden Längskräfte auf sie einwirken, **dadurch gekennzeichnet, daß** die Verbindungsstränge (9, 16, 22, 23, 28, 37) sich in Längsrichtung des Entwässerungsbands (1, 13, 17, 25, 30) erstrecken und mit ihren Enden in Endstücken (5, 6, 20, 29, 38) verankert sind, welche miteinander kuppelbar sind.

2. Entwässerungsband nach Anspruch 1, **dadurch gekennzeichnet, daß** die Endstücke als Endleisten (5, 6, 20, 29, 38) ausgebildet sind.

3. Entwässerungsband nach Anspruch 2, **dadurch gekennzeichnet, daß** sich die Endleisten (5, 6, 20, 29, 38) über die gesamte Breite des Entwässerungsbands (1, 13, 17, 25, 30) erstrecken.

4. Entwässerungsband nach einem der Ansprüche 1 bis 3, **dadurch gekennzeichnet, daß** sich die Verbindungsstränge über die gesamte Länge des Entwässerungsbands (1, 13, 17, 25, 30) erstrecken.

5. Entwässerungsband nach einem der Ansprüche 1 bis 4, **dadurch gekennzeichnet, daß** die Flachkörper (2, 14, 18, 26, 27, 31, 32, 40) von zumindest zwei Verbindungssträngen (9, 16, 22, 23, 28, 37) durchsetzt sind.

6. Entwässerungsband nach einem der Ansprüche 1 bis 5, **dadurch gekennzeichnet, daß** Flachkörper (2, 14, 18, 26, 27, 40) zueinander versetzte Querreihen (3, 4) bilden, wobei Verbindungsstränge (9, 16, 22, 23, 28) derart verlaufen, daß sie zueinander versetzte Flachkörper (2, 14, 18, 26) benachbarter Querreihen durchsetzen.

7. Entwässerungsband nach Anspruch 1 bis 6, **dadurch gekennzeichnet, daß** die Flachkörper (2, 14, 18, 26, 27, 31, 32, 40) geometrische Formen haben, die sich puzzleartig ergänzen.

8. Entwässerungsband nach einem der Ansprüche 1 bis 7, **dadurch gekennzeichnet, daß** die Flachkörper (2, 14, 18, 26, 27, 31, 32, 40) als Vielecke, insbesondere als regelmäßige Sechsecke ausgebildet sind.

9. Entwässerungsband nach einem der Ansprüche 1 bis 7, **dadurch gekennzeichnet, daß** die Flachkörper (2, 14, 40) kreuzförmig ausgebildet sind.

10. Entwässerungsband nach einem der Ansprüche 1 bis 6, **dadurch gekennzeichnet, daß** Flachkörper als Flachstäbe (31, 32) ausgebildet sind, von denen jeweils mehrere in Querrichtung des Entwässerungsbands (30) nebeneinander unter Bildung einer Querreihe (33, 34, 35) angeordnet sind, wobei die Flachstäbe (31, 32) zweier benachbarter Querreihen (33, 34, 35) so angeordnet sind, daß die Lücken (36) der einen Querreihe (33, 34, 35) von Flachstäben (31, 32) der anderen Querreihe (33, 34, 35) überbrückt werden.

11. Entwässerungsband nach einem der Ansprüche 1 bis 10, **dadurch gekennzeichnet, daß** die Flachkörper lose auf die Verbindungsstränge aufgereiht sind.

12. Entwässerungsband nach einem der Ansprüche 1 bis 10, **dadurch gekennzeichnet, daß** die Flachkörper (2, 14, 18, 24, 26, 27, 31, 32, 40) mit den Verbindungssträngen (9, 16, 22, 23, 28, 37) verbunden, insbesondere verklebt oder verpreßt sind.

13. Entwässerungsband nach einem der Ansprüche 1 bis 12, **dadurch gekennzeichnet, daß** Flachkörper (14) sich in Querrichtung des Entwässerungsbands (13) erstreckende Biegescharniere (15) aufweisen.

14. Entwässerungsband nach einem der Ansprüche 1 bis 13, **dadurch gekennzeichnet, daß** die Endstücke (5, 6, 20, 38) ösenartige Durchgangskanäle aufweisen, durch die in fluchtender Stellung ein Kupplungsdraht (12) einsteckbar ist.

15. Entwässerungsband nach einem der Ansprüche 1 bis 14, **dadurch gekennzeichnet, daß** die Endstücke durchströmbare Durchgangsöffnungen aufweisen.

16. Entwässerungsband nach einem der Ansprüche 1 bis 15, **dadurch gekennzeichnet, daß** Endstücke und/oder Flachkörper (42) aus zwei komplementären Hälften (43, 44) zusammengesetzt sind, die die Verbindungsstränge zwischen sich einschließen.

17. Entwässerungsband nach Anspruch 16, **dadurch gekennzeichnet, daß** die Hälften (43, 44) an den einander zugewandten Seiten Halbkanäle (45, 46) für die Aufnahme der Verbindungsstränge aufweisen.

18. Entwässerungsband nach Anspruch 16 oder 17, **dadurch gekennzeichnet, daß** die Hälften (43, 44) Kupplungselemente (47, 48, 49, 50) aufweisen, die ineinandergreifen und so die Hälften (43, 44) verbinden.

19. Entwässerungsband nach einem der Ansprüche 16 bis 18, **dadurch gekennzeichnet, daß** die Hälften (43, 44) durch Heißversiegelung oder Verklebung miteinander verbunden sind.

## Claims

1. Dewatering band (1, 13, 17, 25, 30), in particular as a dry sieve for paper machines composed of a plurality of platletshaped flat bodies (2, 14, 18, 24, 26, 27, 31, 32, 40), comprising channel openings (41) for setting the permeability and/or leaving gaps (19, 36) thereinbetween, and the flat bodies (2, 14, 18, 24, 26, 27, 31, 32, 40) are coupled together via flexible connecting extrusions (9, 16, 22, 23, 28, 37) which pass through the flat bodies (2, 14, 18, 24, 26, 27, 31, 32, 40) in such a manner that longitudinal loads acting during operation on the dewatering band (1, 13, 17, 25, 30) act on them, **characterised in that** the connecting extrusions (9, 16, 22, 23, 28, 37) extend in the longitudinal direction of the dewatering band (1, 13 17, 25, 30) and are with their ends anchored in end pieces (5, 6, 20, 29, 38) which are interconnectable.

2. Dewatering band according to Claim 1, **characterised in that** the end pieces are designed as end strips (5, 6, 20, 29, 38).

3. Dewatering band according to Claim 2, **characterised in that** the end strips (5, 6, 20, 29, 38) extend over the entire width of the dewatering band (1, 13, 17, 25, 30).

4. Dewatering band according to one of Claims 1 to 3, **characterised in that** the connecting strips extent over the entire length of the dewatering band (1, 13, 17, 25, 30).

5. Dewatering band according to one of Claims 1 to 4, **characterised in that** the flat bodies (2, 14, 18, 26, 27, 31, 32, 40) are passed through by at least two connecting extrusions (9, 16, 22, 23, 28, 37).

6. Dewatering band according to one of Claims 1 to 5, **characterised in that** the flat bodies (2, 14, 18, 26, 27, 40) form cross rows (3, 4) which are transposed relative to each other, and connecting extrusions (9, 16, 22, 23, 28) extend in such a manner that they pass through flat bodies (2, 14, 18, 26) of adjacent cross rows, which are transposed relative to each other.

7. Dewatering band according to Claim 1 to 6, **characterised in that** the flat bodies (2, 14, 18, 26, 27, 31, 32, 40) are of geometric shapes which complement each other in the manner of a puzzle.

8. Dewatering band according to one of Claims 1 to 7, **characterised in that** the flat bodies (2, 14, 18, 26, 27, 31, 32, 40) are designed as polygons, in particular as regular hexagons.

9. Dewatering band according to one of Claims 1 to 7, **characterised in that** the flat bodies (2, 14, 40) are designed to be cross-shaped.

10. Dewatering band according to one of Claims 1 to 6, **characterised in that** the flat bodies are designed as flat rods (31, 32) a plurality of which is arranged in the cross direction of the dewatering band (30) alongside each other whilst establishing a cross row (33, 34, 35), and the flat rods (31, 32) of two adjacent cross rows (33, 34, 35) are arranged in such a manner that the gaps (36) of the one cross row (33, 34, 35) are bridged by flat rods (31, 32) of the other cross row (33, 34, 35).

11. Dewatering band according to one of Claims 1 to 10, **characterised in that** the flat bodies are loosely placed on the connecting extrusions.

12. Dewatering band according to one of Claims 1 to 10, **characterised in that** the flat bodies (2, 14, 18, 24, 26, 27, 31, 32, 40) are connected to the connecting extrusions (9, 16, 22, 23, 28, 37), in particular glued or moulded together.

13. Dewatering band according to one of Claims 1 to 12, **characterised in that** the flat bodies (14) comprise flexible hinges (15) extending in the cross direction of the dewatering band (13).

14. Dewatering band according to one of Claims 1 to 13, **characterised in that** the end pieces (5, 6, 20, 38) comprise eyeletlike channels through which a coupling wire (12) can be inserted in flush position.

15. Dewatering band according to one of Claims 1 to 14, **characterised in that** the end pieces have channel openings which can be flowed through.

16. Dewatering band according to one of Claims 1 to 15, **characterised in that** the end pieces and/or flat bodies (42) are composed of two complementary halves (43, 44) which include the connecting extrusions.

17. Dewatering band according to Claim 16, **characterised in that** the halves (43, 44) have at the sides facing each other semi-channels (45, 46) for accommodation of the connecting extrusions.

18. Dewatering band according to Claim 16 or 17, **characterised in that** the halves (43, 44) comprise coupling elements (47, 48, 49, 50) which interengage, thus joining the halves (43, 44).

19. Dewatering band according to one of Claims 16 to 18, **characterised in that** the halves (43, 44) are joined together by way of heat sealing or gluing.

## Revendications

1. Bande de séchage (1, 13, 17, 25, 30), notamment comme tamis de séchage pour machines à papier, composée de nombreux corps plats (2, 14, 18, 24, 26, 27, 31, 32, 40) en forme de plaquettes qui présentent des ouvertures de passage (41) pour le réglage de la perméabilité et/ou libèrent des vides (19, 36) entre elles, les corps plats (2, 14, 18, 24, 26, 27, 31, 32, 40) étant couplés entre eux l'un en-dessous de l'autre à l'aide de cordons de raccord (9, 16, 22, 23, 28, 37) flexibles qui traversent les corps plats (2, 14, 18, 24, 26, 27, 31, 32, 40) de telle sorte que les forces longitudinales agissant sur la bande de séchage (1, 13, 17, 25, 30) en service agissent sur eux, **caractérisée en ce que** les cordons de raccord (9, 16, 22, 23, 28, 37) s'étendent dans le sens longitudinal de la bande de séchage (1, 13, 17, 25, 30) et sont ancrés avec leurs extrémités dans des pièces terminales (5, 6, 20, 29, 38), lesquelles peuvent être couplées entre elles.

2. Bande de séchage selon la revendication 1, **caractérisée en ce que** les pièces terminales sont formées comme baguettes terminales (5, 6, 20, 29, 38).

3. Bande de séchage selon la revendication 2, **caractérisée en ce que** les baguettes terminales (5, 6, 20, 29, 38) s'étendent sur toute la largeur de la bande de séchage (1, 13, 17, 25, 30).

4. Bande de séchage selon l'une des revendications 1 à 3, **caractérisée en ce que** les cordons de raccord s'étendent sur toute la longueur de la bande de séchage (1, 13, 17, 25, 30).

5. Bande de séchage selon l'une des revendications 1 à 4, **caractérisée en ce que** les corps plats (2, 14, 18, 26, 27, 31, 32, 40) sont traversés par au moins deux cordons de raccord (9, 16, 22, 23, 28, 37).

6. Bande de séchage selon l'une des revendications 1 à 5, **caractérisée en ce que** les corps plats (2, 14, 18, 26, 27, 40) forme des rangées transversales (3, 4) décalées l'une par rapport à l'autre, des cordons de raccord (9, 16, 22, 23, 28) passant de telle sorte qu'elles traversent les rangées transversales adjacentes aux corps plats (2, 14, 18, 26) décalés les uns par rapport aux autres.

7. Bande de séchage selon l'une des revendications 1 à 6, **caractérisée en ce que** les corps plats (2, 14, 18, 26, 27, 31, 32, 40) ont des formes géométriques qui se complètent comme un puzzle.

8. Bande de séchage selon l'une des revendications 1 à 7, **caractérisée en ce que** les corps plats (2, 14, 18, 26, 27, 31, 32, 40) sont formés comme des polygones, notamment comme des hexagones réguliers.

9. Bande de séchage selon l'une des revendications 1 à 7, **caractérisée en ce que** les corps plats (2, 14, 40) sont formés de manière croisée.

10. Bande de séchage selon l'une des revendications 1 à 6, **caractérisée en ce que** des corps plats sont formés comme des barres plates (31, 32) dont plusieurs sont respectivement placées l'une à côté de l'autre en sens transversal de la bande de séchage (30) en formant une rangée transversale (33, 34, 35), les barres plates (31, 32) de deux rangées transversales (33, 34, 35) adjacentes étant placees de telle sorte que les vides (36) d'une des rangées transversales (33, 34, 35) sont surmontés par les barres plates (31, 32) de l'autre rangée transversale (33, 34, 35).

11. Bande de séchage selon l'une des revendications 1 à 10, **caractérisée en ce que** les corps plats sont rangés l'un à côté de l'autre de manière mobile sur les cordons de raccord.

12. Bande de séchage selon l'une des revendications 1 à 10, **caractérisée en ce que** les corps plats (2, 14, 18, 24, 26, 27, 31, 32, 40) sont raccordés, notamment collés ou pressés, aux cordons de raccord (9, 16, 22, 23, 28, 37).

13. Bande de séchage selon l'une des revendications 1 à 12, **caractérisée en ce que** des corps plats (14) présentent des chamiéres de pliage (15) s'étendant dans le sens transversal de la bande de séchage (13).

14. Bande de séchage selon l'une des revendications 1 à 13, **caractérisée en ce que** les pièces terminales (5, 6, 10, 38) présentent des canaux de passage en forme d'oeillets dans lesquels un fil de couplage (12) peut être inséré en alignement.

15. Bande de séchage selon l'une des revendications 1 à 14, **caractérisée en ce que** les pièces terminales présentent des ouvertures de passage pouvant être traversées.

16. Bande de séchage selon l'une des revendications 1 à 15, **caractérisée en ce que** des pièces terminales et/ou corps plats (42) sont constitués de deux moitiés (43, 44) complémentaires qui relient les cordons de raccord entre eux.

17. Bande de séchage selon la revendication 16, **caractérisée en ce que** les moitiés (43, 44) présentent des demi-canaux (45, 46) sur les côtés tournés l'un vers l'autre pour loger les cordons de raccord.

18. Bande de séchage selon la revendication 16 ou 17, **caractérisée en ce que** les moitiés (43, 44) présentent des éléments de couplage (47, 48, 49, 50) qui ont prise l'un dans l'autre et relient ainsi les moitiés (43, 44).

19. Bande de séchage selon l'une des revendications 16 à 18, **caractérisée en ce que** les moitiés (43, 44) sont raccordées entre elles par scellement à chaud ou collage.
